# EUROPÄISCHE PATENTSCHRIFT

(11) **EP 1 191 144 B1**
(45) Veröffentlichungstag und Bekanntmachung des Hinweises auf die Patenterteilung: **26.11.2003**
(21) Anmeldenummer: 01119808.2
(22) Anmeldetag: 16.08.2001
(51) Int. Cl.: D21H 23/48

(54) **Vorhang-Auftragsvorrichtung**
Curtain coating apparatus
Appareil d'enduction du rideau

(30) Priorität: 22.09.2000 DE 10047167
(43) Veröffentlichungstag der Anmeldung: 27.03.2002
(73) Patentinhaber: Voith Paper Patent GmbH, 89522 Heidenheim (DE)
(72) Erfinder: Bernert, Richard, 89537 Giengen (DE); Ueberschär, Manfred, 89547 Gerstetten (DE)

(56) Entgegenhaltungen:
- WO-A-98/47630
- WO-A-98/48113
- WO-A-99/09253
- DATABASE WPI Section Ch, Week 200133 Derwent Publications Ltd., London, GB; Class F09, AN 2001-314590 XP002179456 & JP 2001 087694 A (ISHIKAWAJIMA HARIMA HEAVY IND), 3. April 2001 (2001-04-03)

## Beschreibung

Die Erfindung betrifft eine Vorrichtung zum Auftragen von flüssigem oder pastösem Auftragsmedium auf eine laufende Materialbahn, umfassend ein Vorhang-Auftragswerk, welches das Auftragsmedium als sich im Wesentlichen schwerkraftbedingt bewegenden Vorhang oder Schleier an die Materialbahn abgibt, und eine Einrichtung, welche zumindest eine vollständige Bedeckung wenigstens eines der Randstreifen der Materialbahn auf einer vorbestimmten Breite verhindert.

Eine derartige Vorrichtung ist beispielsweise aus der WO 98/48113 bekannt. Bei dieser Vorrichtung wird das auf die Randstreifen der Materialbahn aufgetragene überschüssige Auftragsmedium gemäß einer ersten Ausführungsvariante von diesen Randstreifen wieder abgesaugt, während gemäß einer alternativen zweiten Ausführungsvariante Blendenelemente vorgesehen sind, welche das Auftragsmedium im Bereich der Randstreifen abfangen und so eine Benetzung der Randstreifen mit Auftragsmedium erst gar nicht zulassen. Der Wunsch nach einer Reduzierung der Bedeckung der Randstreifen mit Auftragsmedium bzw. einer vollständigen Vermeidung einer derartigen Bedeckung der Randstreifen ist in der Tatsache begründet, dass andernfalls Stützelemente, beispielsweise Stützwalzen, Umlenkelemente, beispielsweise Umlenkwalzen, oder dergleichen mit der Materialbahn in Kontakt tretende Elemente durch sich seitlich über die Randkanten der Materialbahn hinausbewegendes Auftragsmedium verschmutzt werden könnten. Die Vorrichtungen, die in diesem Fall zurReinigung dieser Elemente erforderlich wären, würden nicht nur Bauraum benötigen, sondern auch den konstruktiven Aufwand erhöhen und den Betriebsablauf der Gesamtanlage verkomplizieren.

Die gleichen Nachteile bestehen auch bei den aus der WO 98/47630 und der WO 99/09253 bekannten Anlagen. Bei diesen Anlagen sind knapp oberhalb der Materialbahn im Bereich deren Randstreifen in Querrichtung verstellbare Elemente zum Abfangen des Auftragsmediums vorgesehen.

Demgegenüber ist es Aufgabe der Erfindung, eine Auftragsvorrichtung der eingangs genannten Art anzugeben, welche einfacher aufgebaut ist und die vorstehend diskutierten Nachteile vermeidet.

Diese Aufgabe wird erfindungsgemäß durch eine gattungsgemäße Vorrichtung gelöst, bei welcher die Einrichtung, welche zumindest eine vollständige Bedeckung wenigstens eines der Randstreifen der Materialbahn auf einer vorbestimmten Breite verhindert, den wenigstens einen Randstreifen zumindest im Bereich des Vorhang-Auftragswerks aus der Materialbahn-Ebene auslenkt. Die Erfindung beruht auf der Erkenntnis, dass allein die Auslenkung des Randstreifens aus der Materialbahn-Ebene ausreicht, um den Grad der Bedeckung bzw. das Bedeckungs-Querprofil des Randstreifens zu bestimmen bzw. eine Bedeckung des Randstreifens voll ständig zu vermeiden. Daher kann erfindungsgemäß auf verschmutzungsanfällige Blendenelemente, wie sie vom vorstehend diskutierten Stand der Technik eingesetzt wurden, vollständig verzichtet werden. Wie nachfolgend noch detailliert erläutert werden wird, kann die Auslenkeinrichtung derart angeordnet oder/und ausgebildet sein, dass sie praktisch keiner Verschmutzungsgefahr durch den Auftragsmedium-Vorhang bzw. Auftragsmedium-Spritzer ausgesetzt ist.

Zur Erzielung des gewünschten Bedeckungsgrads bzw. des gewünschten Bedeckungs-Querprofils des Randstreifens ist es bevorzugt, wenn die Auslenkeinrichtung den Betrag und gewünschtensfalls auch die Form der Auslenkung des Randstreifens beeinflusst.

Soll eine Restbedeckung des Randstreifens zugelassen werden, die jedoch vorzugsweise zur Randkante der Materialbahn hin abnimmt, so kann dies dadurch erzielt werden, dass die Auslenkeinrichtung den Randstreifen derart auslenkt, dass er im Bereich des Auftragsmedium-Vorhangs um einen spitzen Winkel ausgelenkt ist. Ohne Berücksichtigung von Querverteilungseffekten des auf die Materialbahn aufgebrachten Auftragsmediums und ohne Berücksichtigung des Verlaufs der Materialbahn in dem Übergangsbereich zwischen Randstreifen und Nutzstreifen der Materialbahn wird der Bedeckungsgrad im Bereich des Randstreifens verglichen mit dem Auftrag im Bereich des Nutzstreifens um einen dem Kosinus des spitzen Winkels entsprechenden Faktor gemindert.

Soll der Randstreifen hingegen vollständig unbedeckt bleiben, so kann dies dadurch erreicht werden, dass die Auslenkeinrichtung den Randstreifen derart auslenkt, dass er im Bereich des Auftragsmedium-Vorhangs um einen stumpfen Winkel ausgelenkt ist. In diesem Fall wird der Randstreifen unter den Nutzstreifen der Materialbahn "eingeklappt", so dass der Nutzstreifen quasi als "Blendenelement" wirkt, das die Bedeckung des Randstreifens verhindert. Allerdings ist die Bedeckung dieses "Blendenelements" mit Auftragsmedium im Unterschied zum Stand der Technik nicht als "Verschmutzung" anzusehen, sondern als eine erwünschte Beschichtung mit Auftragsmedium.

Gemäß einer ersten Ausführungsalternative kann die Auslenkeinrichtung den Randstreifen mechanisch auslenken.

Gemäß einer ersten Untervariante dieser mechanischen Auslenkalternative kann die Auslenkvorrichtung wenigstens einen Auslenkstab umfassen, der von der der Auslenkrichtung abgewandten Seite her auf den Randstreifen einwirkt. Dieser Auslenkstab kann beispielsweise um eine zur Laufrichtung der Materialbahn im Wesentlichen parallel verlaufende Achse schwenkbar angeordnet sein, wobei er in bestimmten Schwenkintervallen oder auch stufenlos schwenkbar in gewünschten Schwenkpositionen fixiert werden kann, um den Grad der Auslenkung des Randstreifens einstellen zu können.

Um den Randstreifen in Laufrichtung der Materialbahn allmählich zunehmend aus der Materialbahn-Ebene auslenken zu können, kann eine Mehrzahl derartiger in Laufrichtung der Materialbahn aufeinander folgend angeordneter Auslenkstäbe vorgesehen sein.

Gemäß einer zweiten Untervariante kann die Auslenkvorrichtung aber auch wenigstens eine Auslenkleiste umfassen, die von der der Auslenkrichtung abgewandten Seite her auf den Randstreifen einwirkt und den Randstreifen in Laufrichtung der Materialbahn zunehmend aus der Materialbahn-Ebene auslenkt. Eine derartige Auslenkleiste eignet sich insbesondere zur Beeinflussung der Form der Auslenkung des Randstreifens.

Da der wenigstens eine Auslenkstab bzw. die wenigstens eine Auslenkleiste mit der Materialbahn in Gleitkontakt stehen, ist es bevorzugt, wenn sie aus einem verschleißfesten Material gebildet sind.

Wie bereits angesprochen, kann der wenigstens eine Auslenkstab bzw. die wenigstens eine Auslenkleiste an einer Halterung, vorzugsweise lösbar, angebracht sein.

Um eine Verschmutzung des Auslenkstabs bzw. der Auslenkleiste mit Auftragsmedium sicher verhindern zu können, wird vorgeschlagen, dass der wenigstens eine Auslenkstab bzw. die wenigstens eine Auslenkleiste in Laufrichtung der Materialbahn gesehen vor der Position des Vorhang-Auftragswerks angeordnet ist bzw. endet, vorzugsweise zwischen etwa 1 cm und etwa 20 cm vor der Position des Vorhang-Auftragswerks.

Gemäß einer zweiten Ausführungsalternative kann vorgesehen sein, dass die Auslenkeinrichtung den Randstreifen unter Beeinflussung des im Bereich des Randstreifens herrschenden Drucks, vorzugsweise Luftdrucks, auslenkt.

Hierzu kann die Auslenkvorrichtung beispielsweise wenigstens eine Blasvorrichtung umfassen, deren Blasdüse vorzugsweise auf den Randstreifen gerichtet ist. Zur Stabilisierung des Übergangsbereichs zwischen dem Randstreifen und der restlichen Materialbahn kann ferner die Blasdüse wenigstens einer Blasvorrichtung auf der der Auslenkrichtung zugewandten Seite der Materialbahn auf diesen Übergangsbereich gerichtet sein.

Alternativ zum Einsatz von Blasvorrichtungen können jedoch zur Auslenkung des Randstreifens oder/und zur Stabilisierung des Übergangsbereichs zwischen Randstreifen und restlicher Materialbahn auch Saugvorrichtungen eingesetzt werden.

Gemäß einer dritten Ausführungsalternative kann die Auslenkeinrichtung eine Bahnfeuchte-Beeinflussungsvorrichtung umfassen, welche die Materialbahn in vorbestimmten Materialbahnbereichen gezielt befeuchtet oder/und trocknet. Diese Bahnfeuchte-Beeinflussungsvorrichtung kann vorteilhafterweise auf den Übergangsbereich zwischen den Randstreifen und der restlichen Materialbahn einwirken. Beispielsweise kann die Materialbahn auf ihrer der Auslenkrichtung abgewandten Oberfläche gezielt befeuchtet werden, damit sie lokal aufquillt. Zusätzlich oder alternativ kann sie auf ihrer der Auslenkrichtung zugewandten Oberfläche gezielt getrocknet werden, damit sie sich dort zusammenzieht. Dieses gezielte Befeuchten oder/und Trocknen führt zu einer die gewünschte Auslenkung hervorrufenden Verformung der Materialbahn.

Um die gewünschte Form und den gewünschten Grad der Auslenkung des Randstreifens sicherstellen zu können, wird für alle vorstehend diskutierten Ausführungsalternativen vorgeschlagen, dass die Relativlage der Auslenkvorrichtung bezüglich der Materialbahn verstellbar ist. Dabei ist es möglich, eine Optimierung der Relativlage während des Betriebs vorzunehmen. Ferner kann die Auslenkvorrichtung auch aus dem für den Verlauf der Materialbahn bestimmten Bereich abschwenkbar sein, beispielsweise um das Einziehen der Materialbahn zu ermöglichen bzw. zu erleichtern.

Um auch für eine kontrollierte Rückführung des Randstreifens in die Materialbahn-Ebene sorgen zu können, kann auch in Laufrichtung der Materialbahn hinter dem Vorhang-Auftragswerk eine Auslenk- bzw. Rückführeinrichtung vorgesehen sein. Diese Rückführeinrichtung kann grundsätzlich genauso ausgebildet sein wie die vorstehend beschriebenen Ausführungsalternativen der Auslenkeinrichtung, bloß eben mit dem Unterschied, dass sie den Randstreifen nicht aus der Materialbahn-Ebene auslenkt, sondern in diese zurückführt.

Die Erfindung wird im Folgenden an Ausführungsbeispielen anhand der. beigefügten Zeichnungen näher erläutert werden. Es stellt dar:
- Fig. 1 bis 6: Darstellungen zur Erläuterung des Aufbaus und der Funktion einer mechanisch arbeitenden Auslenkvorrichtung sowie des damit erzielten Auftragsergebnisses;
- Fig. 7: eine Ansicht ähnlich Fig. 2 einer mit Beeinflussung der Druckverhältnisse im Bereich des Randstreifens arbeitenden Auslenkeinrichtung; und
- Fig. 8: eine Ansicht ähnlich Fig. 2 einer den Feuchtegrad der Materialbahn beeinflussenden Auslenkeinrichtung.

In Fig. 1 ist eine erste Ausführungsvariante einer erfindungsgemäßen Auftragsvorrichtung allgemein mit 10 bezeichnet. Sie umfasst ein in Fig. 1 lediglich schematisch dargestelltes Vorhang-Auftragswerk 12, das das Auftragsmedium 14 in Form eines Vorhangs bzw. Schleiers 16 im Wesentlichen schwerkraftbedingt an die Materialbahn 18 abgibt. Die Materialbahn 18 bewegt sich dabei in einer zur Zeichenebene im Wesentlichen orthogonalen Richtung L, im dargestellten Ausführungsbeispiel in die Zeichenebene hinein.

Ziel des Einsatzes eines derartigen Vorhang-Auftragswerks 12 ist es, auf die Materialbahn 18 genau die Menge an Auftragsmedium aufzubringen, die auf dieser auch verbleiben soll (1:1-Auftrag). Dies steht im Unterschied zu der bisher weit verbreiteten Arbeitsweise, bei welcher das Auftragsmedium mit großem Überschuss auf die Materialbahn aufgebracht wurde, wobei das überschüssige Auftragsmedium dann im weiteren Verlauf wieder von der Materialbahn abgerakelt wurde.

Zur Vermeidung einer Verschmutzung von Stützwalzen, Umlenkwalzen oder dergleichen mit der Materialbahn in Kontakt tretenden Elementen ist es bei. der Beschichtung einer Materialbahn 18 mitAuftragsmedium 14 erwünscht, einen Randstreifen 18a der Materialbahn überhaupt nicht oder nur in geringerem Maße mit Auftragsmedium 14 zu bedecken. Das Problem des Einsatzes eines Vorhang-Auftragswerks 12 besteht in diesem Zusammenhang darin, dass der Auftragsmedium-Vorhang 16 in Querrichtung Q der Materialbahn 18 gemessen eine größere Breite aufweisen sollte als die Materialbahn 18. Ziel dieser größeren Bemessung ist es, nur einen zentralen Abschnitt des Auftragsmedium-Vorhangs 16 zur Beschichtung der Materialbahn 18 zu verwenden, da die Dicke des Auftragsmedium-Vorhangs 16 in Laufrichtung L im Bereich von dessen Rändern 16a durch Einschnürungseffekte und dergleichen beeinflusst wird und somit eine Beschichtung der Materialbahn 18 in der gewünschten Stärke bzw. mit dem gewünschten Flächen- bzw. Strichgewicht nicht sichergestellt werden kann.

Erfindungsgemäß werden die Randstreifen 1 8a der Materialbahn 18 aus der Materialbahn-Ebene E ausgelenkt, um gleichwohl ihre Bedeckung in geringerem Maße bzw. die vollständige Vermeidung ihrer Bedeckung ermöglichen zu können.

Erfindungsgemäß ist hierzu in Laufrichtung L vor der Position des Vorhang-Auftragswerks 12 ein Auslenkstab 20 um eine zur Laufrichtung L im Wesentlichen parallel verlaufende Achse A schwenkbar angeordnet. Dieser Auslenkstab 20 kann, wie Fig. 1, 3 und 5 zu entnehmen ist, in verschiedenen Schwenkpositionen fixiert werden, um in unterschiedlichem Maße auf den Randstreifen 18a der Materialbahn 18 einwirken zu können.

In der Darstellung gemäß Fig. 1 steht der Auslenkstab 20 mit der Materialbahn 18 bzw. mit deren Randstreifen 18a noch nicht in Kontakt. Dies hat gemäß Fig. 2 zur Folge, dass die Materialbahn 18 über ihre gesamte Breite, d.h. auch im Bereich des Randstreifens 18a mit der gleichen Schichtdicke an Auftragsmedium 14 bedeckt wird.

Wird nun gemäß Fig. 3 der Auslenkstab 20 leicht gegen den Randstreifen 18a der Materialbahn 18 angestellt, so lenkt er diesen in Richtung des Pfeils R, d.h. in der Darstellung gemäß Fig. 3 nach unten, aus, wobei der Randstreifen 18a mit der Materialbahn-Ebene E einen spitzen Winkel α einschließt. Dies führt aufgrund der Schrägstellung des Randstreifens 18a zur Fallrichtung des Auftragsmedium-Vorhangs 16 zu einer geringeren, d.h. genauer gesagt zu einer zum Materialbahnrand 18b hin abnehmenden Bedeckung der Materialbahn 18 mit Auftragsmedium 14 (siehe Fig. 4).

Wird der Auslenkstab 20 schließlich so stark gegen den Randstreifen 18a angestellt, dass dieser unter deren nutzbaren Bereich 1 8c zurückgeknickt ist (stumpfer Winkel β; siehe Fig. 5), so wirkt dieser nutzbare Bereich 18c quasi als "Blendenelement", der eine Bedeckung des Randstreifens 18a verhindert, während es in einem Übergangsabschnitt 18d zwischen dem Randstreifen 18a und dem Nutzstreifen 18c zu einer abnehmenden Bedeckung der Materialbahn 18 mit Auftragsmedium 14 kommt (siehe Fig. 6).

Gemäß der Abfolge der Fig. 1, 3 und 5 könnte somit der Randstreifen 18a der Materialbahn 18 bei deren Bewegung auf das Vorhang-Auftragswerk 12 zu allmählich zunehmend abgeknickt werden, um eine allzustarke Belastung der Materialbahn 18 durch ein abruptes Abknicken des Randstreifens 18a zu vermeiden. Dabei ist es nicht notwendigerweise erforderlich, dass der Randstreifen 18a im Zustand maximaler Auslenkung unter den Nutzstreifen 18c der Materialbahn 18 zurückgeklappt wird, wie dies in Fig. 5 dargestellt ist.

Die allmähliche Auslenkung des Randstreifens 18a kann beispielsweise durch eine Mehrzahl von in Laufrichtung L der Materialbahn 18 in hintereinander angeordneten Auslenkstäben 20 erfolgen. Alternativ ist es jedoch auch möglich, diese Mehrzahl von Auslenkstäben 20 zu einer einzigen Auslenkleiste zusammenzufassen, deren Anstellwinkel gegen die Materialbahn 18 bzw. deren Randstreifen 18a mit fortschreitender Annäherung an die Position des Vorhang-Auftragswerks 12 zunimmt.

Bei der in Fig. 7 dargestellten Ausführungsform wird der Randstreifen 18a durch Beeinflussung des Luftdrucks, der im Bereich des Randstreifens 18a an der dem Auftragsmedium-Vorhang 16 zugewandten Oberfläche 18e oder/und der dieser gegenüberliegenden Oberfläche 18f der Materialbahn 18 herrscht, in Richtung des Pfeils R ausgelenkt. Hierzu ist eine erste Blasvorrichtung 22 vorgesehen, welche auf Seiten der Oberfläche 18e die Luft (oder ein anderes mit dem Auftragsbetrieb verträgliches Gas, beispielsweise Stickstoff, Kohlendioxid oder dergleichen) unter Druck in Richtung des Pfeils P₁ auf den Randstreifen 18a gerichtet ausstößt. Eine weitere Blasvorrichtung 24 stößt auf Seiten der Oberfläche 18f Druckluft in Richtung des Pfeils P₂ auf den Übergangsbereich 18d zwischen Randstreifen 18a und Nutzstreifen 18c der Materialbahn 18 gerichtet aus, um das Abknicken des Randstreifens 18a an der gewünschten Stelle sicherzustellen.

Diese Stabilisierung des Übergangsbereichs 18d kann grundsätzlich aber auch durch eine Saugvorrichtung 26 gewährleistet werden, welche Luft in Richtung des Pfeils P₃ aus diesem Übergangsbereich 18d absaugt. Obgleich dies in Fig. 7 nicht dargestellt ist, kann auch die Funktion der Blasvorrichtung 22 durch eine entsprechende Saugvorrichtung auf der anderen Seite der Materialbahn 18 ersetzt werden.

Bei der Ausführungsform gemäß Fig. 8 wird der Randstreifen 18a durch gezieltes Befeuchten bzw. Trocknen der Materialbahn 18 ausgelenkt. In der dargestellten Ausführungsform ist auf der Oberfläche 18e zugeordneten Seite der Materialbahn 18 eine Befeuchtungsvorrichtung 28 vorgesehen, welche ein Befeuchtungsmedium 30, vorzugsweise Wasser, als Sprühnebel an die Oberfläche 18e der Materialbahn 18 abgibt. Ziel dieser Befeuchtung ist es, die Materialbahn 18 in dem Übergangsbereich 18d gezielt zum Quellen zu bringen. Auf der der Oberfläche 18f zugeordneten, anderen Seite der Materialbahn 18 ist eine Heizvorrichtung 32 als Beispiel für eine Vorrichtung dargestellt, welche die Materialbahn 18 gezielt trocknet. Durch diese Trocknung soll eine gewünschte Kontraktion der Materialbahn 18 erzielt werden. Das mit dem Befeuchten einhergehende Quellen der Materialbahn 18 oder/und die mit der Trocknung einhergehende Kontraktion der Materialbahn 18 im Bereich der jeweiligen Oberflächen 18e bzw. 18f der Materialbahn 18 bewirken ein Abknicken der Materialbahn 18 in Richtung des Pfeils R.

## Patentansprüche

1. Vorrichtung (10) zum Auftragen von flüssigem oder pastösem Auftragsmedium (14) auf eine laufende Materialbahn (18), umfassend:
- ein Vorhang-Auftragswerk (12), welches das Auftragsmedium (14) als sich im Wesentlichen schwerkraftbedingt bewegenden Vorhang oder Schleier (16) an die Materialbahn (18) abgibt, und
- eine Einrichtung (20; 22, 24, 26; 28, 32), welche zumindest eine vollständige Bedeckung wenigstens eines der Randstreifen (18a) der Materialbahn (18) auf einer vorbestimmten Breite verhindert,
**dadurch gekennzeichnet, dass** diese Einrichtung (20; 22, 24, 26; 28, 32) den wenigstens einen Randstreifen (18a) zumindest im Bereich des Vorhang-Auftragswerks (12) aus der Materialbahn-Ebene (E) auslenkt.

2. Auftragsvorrichtung nach Anspruch 1,
**dadurch gekennzeichnet, dass** die Auslenkeinrichtung (20; 22, 24, 26; 28, 32) den Betrag und gewünschtensfalls die Form der Auslenkung des Randstreifens (18a) beeinflusst.

3. Auftragsvorrichtung nach Anspruch 1 oder 2,
**dadurch gekennzeichnet, dass** die Auslenkeinrichtung (20; 22, 24, 26; 28, 32) den Randstreifen (18a) derart auslenkt, dass er im Bereich des Auftragsmedium-Vorhangs (16) um einen spitzen Winkel (#) ausgelenkt ist.

4. Auftragsvorrichtung nach Anspruch 1 oder 2,
**dadurch gekennzeichnet, dass** die Auslenkeinrichtung (20; 22, 24, 26; 28, 32) den Randstreifen (18a) derart auslenkt, dass er im Bereich des Auftragsmedium-Vorhangs (16) um einen stumpfen Winkel (#) ausgelenkt ist.

5. Auftragsvorrichtung nach einem der Ansprüche 1 bis 4,
**dadurch gekennzeichnet, dass** die Auslenkeinrichtung (20) den Randstreifen (18a) mechanisch auslenkt.

6. Auftragsvorrichtung nach Anspruch 5,
**dadurch gekennzeichnet, dass** die Auslenkvorrichtung (20) wenigstens einen Auslenkstab umfasst, der von der der Auslenkrichtung (R) abgewandten Seite her auf den Randstreifen (18a) einwirkt.

7. Auftragsvorrichtung nach Anspruch 5 oder 6,
**dadurch gekennzeichnet, dass** eine Mehrzahl von in Laufrichtung (L) der Materialbahn (18) aufeinander folgend angeordneter Auslenkstäbe (20) vorgesehen ist, welche den Randstreifen (18a) in Laufrichtung (L) der Materialbahn (18) zunehmend aus der Materialbahn-Ebene (E) auslenken.

8. Auftragsvorrichtung nach Anspruch 5,
**dadurch gekennzeichnet, dass** die Auslenkvorrichtung (20) wenigstens eine Auslenkleiste umfasst, die von der der Auslenkrichtung (R) abgewandten Seite her auf den Randstreifen (18a) einwirkt und den Randstreifen (18a) in Laufrichtung (L) der Materialbahn (18) zunehmend aus der Materialbahn-Ebene (E) auslenkt.

9. Auftragsvorrichtung nach einem der Ansprüche 5 bis 8,
**dadurch gekennzeichnet, dass** der wenigstens eine Auslenkstab (20) bzw. die wenigstens eine Auslenkleiste aus einem verschleißfesten Material gebildet ist.

10. Auftragsvorrichtung nach einem der Ansprüche 5 bis 9,
**dadurch gekennzeichnet, dass** der wenigstens eine Auslenkstab (20) bzw. die wenigstens eine Auslenkleiste an einer Halterung, vorzugsweise lösbar, angebracht ist.

11. Auftragsvorrichtung nach einem der Ansprüche 5 bis 10,
**dadurch gekennzeichnet, dass** der wenigstens eine Auslenkstab (20) bzw. die wenigstens eine Auslenkleiste in Laufrichtung (L) der Materialbahn (18) gesehen vor der Position des Vorhang-Auftragswerks (12) angeordnet ist bzw. endet, vorzugsweise zwischen etwa 1 cm und etwa 20 cm vor der Position des Vorhang-Auftragswerks (12).

12. Auftragsvorrichtung nach einem der Ansprüche 1 bis 4,
**dadurch gekennzeichnet, dass** die Auslenkeinrichtung (22, 24, 26) den Randstreifen (18a) unter Beeinflussung des im Bereich des Randstreifens (18a) herrschenden Drucks auslenkt.

13. Auftragsvorrichtung (10) nach Anspruch 12,
**dadurch gekennzeichnet, dass** die Auslenkeinrichtung wenigstens eine Blasvorrichtung (22) umfasst, deren Blasdüse vorzugsweise auf den Randstreifen (18a) gerichtet ist.

14. Auftragsvorrichtung nach Anspruch 12 oder 13,
**dadurch gekennzeichnet, dass** die Blasdüse wenigstens einer Blasvorrichtung (24) auf der der Auslenkrichtung (R) zugewandten Seite (18f) der Materialbahn (18) auf den Übergangsbereich (18d) zwischen dem Randstreifen (18a) und der restlichen Materialbahn (18) gerichtet ist.

15. Auftragsvorrichtung nach einem der Ansprüche 12 bis 14,
**dadurch gekennzeichnet, dass** die Auslenkvorrichtung wenigstens eine Saugvorrichtung (26) umfasst, deren Saugdüse vorzugsweise auf den Randstreifen (18a) gerichtet ist.

16. Auftragsvorrichtung nach einem der Ansprüche 12 bis 15,
**dadurch gekennzeichnet, dass** die Saugdüse wenigstens einer Saugvorrichtung auf der der Auslenkrichtung (R) abgewandten Seite (18e) der Materialbahn (18) auf den Übergangsbereich (18d) zwischen dem Randstreifen (18a) und der restlichen Materialbahn (18) gerichtet ist.

17. Auftragsvorrichtung nach einem der Ansprüche 1 bis 4,
**dadurch gekennzeichnet, dass** die Auslenkeinrichtung ein Bahnfeuchte-Beeinflussungsvorrichtung (28, 32) umfasst, welche die Materialbahn (18) in vorbestimmten Materialbahnbereichen gezielt befeuchtet oder/und trocknet.

18. Auftragsvorrichtung nach Anspruch 17,
**dadurch gekennzeichnet, dass** die Bahnfeuchte-Beeinflussungsvorrichtung (28, 32) auf den Übergangsbereich (18d) zwischen dem Randstreifen (18a) und der restlichen Materialbahn (18c) einwirkt.

19. Auftragsvorrichtung nach einem der Ansprüche 1 bis 18,
**dadurch gekennzeichnet, dass** die Relativlage der Auslenkvorrichtung (20; 22, 24, 26; 28, 32) bezüglich der Materialbahn (18) verstellbar ist.

## Claims

1. Apparatus (10) for applying liquid or pasty application medium (14) to a moving web (18), comprising:
- a curtain applicator unit (12), which discharges the application medium (14) onto the web (18) as a curtain or veil (14) which moves substantially under the force of gravity, and
- a device (20; 22, 24, 26; 28, 32) which at least prevents complete coverage of at least one of the edge strips (18a) of the web (18) over a predetermined width,
**characterized in that** this device (20; 22, 24, 26; 28, 32) deflects the at least one edge strip (18a) out of the plane (E) of the web, at least in the area of the curtain applicator unit (12).

2. Applicator according to Claim 1, **characterized in that** the deflection device (20; 22, 24, 26; 28, 32) influences the magnitude and, if desired, the shape of the deflection of the edge strip (18a).

3. Applicator according to Claim 1 or 2,
**characterized in that** the deflection device (20; 22, 24, 26; 28, 32) deflects the edge strip (18a) in such a way that it is deflected through an acute angle (#) in the area of the curtain (16) of application medium.

4. Applicator according to Claim 1 or 2, **characterized in that** the deflection device (20; 22, 24, 26; 28, 32) deflects the edge strip (18a) in such a way that it is deflected through an obtuse angle (#) in the area of the curtain (16) of application medium.

5. Applicator according to one of Claims 1 to 4, **characterized in that** the deflection device (20) deflects the edge strip (18a) mechanically.

6. Applicator according to Claim 5, **characterized in that** the deflection device (20) comprises at least one deflection rod, which acts on the edge strip (18a) from the side facing away from the deflection direction (R).

7. Applicator according to Claim 5 or 6, **characterized in that** a plurality of deflection rods (20) is provided, which are arranged following one another in the running direction (L) of the web (18) and deflect the edge strip (18a) increasingly out of the plane (E) of the web in the running direction (L) of the web (18).

8. Applicator according to Claim 5, **characterized in that** the deflection device (20) comprises at least one deflection strip, which acts on the edge strip (18a) from the side facing away from the deflection direction (R) and deflects the edge strip (18a) increasingly out of the plane (E) of the web in the running direction (L) of the web (18).

9. Applicator according to one of Claims 5 to 8, **characterized in that** the at least one deflection rod (20) or the at least one deflection strip is formed from a wear-resistant material.

10. Applicator according to one of Claims 5 to 9, **characterized in that** the at least one deflection rod (20) or the at least one deflection strip is fitted, preferably detachably, to a holder.

11. Applicator according to one of Claims 5 to 10, **characterized in that** the at least one deflection rod (20) or the at least one deflection strip, as viewed in the running direction (L) of the web (18), is arranged or ends upstream of the position of the curtain applicator unit (12), preferably between about 1 cm and about 20 cm upstream of the position of the curtain applicator unit (12).

12. Applicator according to one of Claims 1 to 4, **characterized in that** the deflection device (22, 24, 26) deflects the edge strip (18a) by influencing the pressure prevailing in the area of the edge strip (18a).

13. Applicator (10) according to Claim 12, **characterized in that** the deflection device comprises at least one blowing device (22), whose blowing nozzle is preferably aimed at the edge strip (18a).

14. Applicator according to Claim 12 or 13, **characterized in that** the blowing nozzle of at least one blowing device (24) is aimed at the transition region (18d) on the side (18f) of the web (18) facing the deflection direction (R) between the edge strip (18a) and the remainder of the web (18).

15. Applicator according to one of Claims 12 to 14, **characterized in that** the deflection device comprises at least one suction device (26), whose suction nozzle is preferably aimed at the edge strip (18a).

16. Applicator according to one of Claims 12 to 15, **characterized in that** the suction nozzle of at least one suction device on the side (18e) of the web (18) facing away from the deflection direction (R) is aimed at the transition region (18d) between the edge strip (18a) and the remainder of the web (18).

17. Applicator according to one of Claims 1 to 4, **characterized in that** the deflection device comprises a web moisture influencing device (28, 32), which deliberately moistens and/or dries the web (18) in predetermined areas of the web.

18. Applicator according to Claim 17, **characterized in that** the web moisture influencing device (28, 32) acts on the transition region (18d) between the edge strip (18a) and the remainder of the web (18c).

19. Applicator according to one of Claims 1 to 18, **characterized in that** the relative position of the deflection device (20; 22, 24, 26; 28, 32) is adjustable with respect to the web (18).

## Revendications

1. Dispositif (10) pour l'application d'une substance d'enduction liquide ou pâteuse (14) sur une bande de matériau en mouvement (18), comprenant :
- un appareil d'enduction en rideau (12), qui délivre sur la bande de matériau (18) la substance d'enduction (14) sous forme d'un rideau ou d'un voile (16) se déplaçant essentiellement sous l'effet de la force de pesanteur, et
- un dispositif (20 ; 22, 24, 26 ; 28, 32) qui empêche au moins un recouvrement complet d'au moins l'une des bandes marginales (18a) de la bande de matériau (18) sur une largeur prédéterminée,
**caractérisé en ce que** ce dispositif (20 ; 22, 24, 26 ; 28, 32) dévie l'au moins une bande marginale (18a) au moins dans la région de l'appareil d'enduction en rideau (12) hors du plan de la bande de matériau (E).

2. Dispositif d'enduction selon la revendication 1, **caractérisé en ce que** le dispositif de déviation (20 ; 22, 24, 26 ; 28, 32) influence l'ampleur et si on le souhaite la forme de la déviation de la bande marginale (18a).

3. Dispositif d'enduction selon la revendication 1 ou 2,
**caractérisé en ce que** le dispositif de déviation (20 ; 22, 24, 26 ; 28, 32) dévie la bande marginale (18a) de telle sorte qu'elle soit déviée dans la région du rideau de substance d'enduction (16) suivant un angle aigu (#).

4. Dispositif d'enduction selon la revendication 1 ou 2,
**caractérisé en ce que** le dispositif de déviation (20 ; 22, 24, 26 ; 28, 32) dévie la bande marginale (18a) de telle sorte qu'elle soit déviée dans la région du rideau de substance d' enduction (16) suivant un angle obtus (#).

5. Dispositif d'enduction selon l'une quelconque des revendications 1 à 4,
**caractérisé en ce que** le dispositif de déviation (20) dévie mécaniquement la bande marginale (18a).

6. Dispositif d'enduction selon la revendication 5,
**caractérisé en ce que** le dispositif de déviation (20) comprend au moins une barre de déviation qui agit depuis le côté opposé à la direction de déviation (R) sur la bande marginale (18a).

7. Dispositif d'enduction selon la revendication 5 ou 6,
**caractérisé en ce que** l'on prévoit une pluralité de barres de déviation (20) disposées successivement les unes après les autres dans la direction d'avance (L) de la bande de matériau (18), lesquelles dévient la bande marginale (18a) dans la direction d'avance (L) de la bande de matériau (18) de manière croissante à partir du plan de la bande de matériau (E).

8. Dispositif d'enduction selon la revendication 5,
**caractérisé en ce que** le dispositif de déviation (20) comprend au moins une nervure de déviation qui agit depuis le côté opposé à la direction de déviation (R) sur la bande marginale (18a) et qui dévie la bande marginale (18a) dans la direction d'avance (L) de la bande de matériau (18) de manière croissante à partir du plan de la bande de matériau (E).

9. Dispositif d'enduction selon l'une quelconque des revendications 5 à 8,
**caractérisé en ce que** l'au moins une barre de déviation (20) ou l'au moins une nervure de déviation est formée à partir d'un matériau résistant à l'usure.

10. Dispositif d'enduction selon l'une quelconque des revendications 5 à 9,
**caractérisé en ce que** l'au moins une barre de déviation (20) ou l'au moins une nervure de déviation est montée sur une fixation, de préférence de manière détachable.

11. Dispositif d'enduction selon l'une quelconque des revendications 5 à 10,
**caractérisé en ce que** l'au moins une barre de déviation (20) ou l'au moins une nervure de déviation, vue dans la direction d'avance (L) de la bande de matériau (18), est disposée ou se termine avant la position de l'appareil d'enduction en rideau (12), de préférence entre approximativement 1 cm et approximativement 20 cm avant la position de l'appareil d'enduction en rideau (12).

12. Dispositif d'enduction selon l'une quelconque des revendications 1 à 4,
**caractérisé en ce que** le dispositif de déviation (22, 24, 26) dévie la bande marginale (18a) en affectant la pression régnant dans la région de la bande marginale (18a).

13. Dispositif d'enduction (10) selon la revendication 12,
**caractérisé en ce que** le dispositif de déviation comprend au moins un dispositif de soufflage (22) dont la buse de soufflage est de préférence dirigée sur la bande marginale (18a).

14. Dispositif d'enduction selon la revendication 12 ou 13,
**caractérisé en ce que** la buse de soufflage d'au moins un dispositif de soufflage (24) est orientée du côté (18f) de la bande de matériau (18) tourné vers la direction de déviation (R) vers la région de transition (18d) entre la bande marginale (18a) et le reste de la bande de matériau (18).

15. Dispositif d'enduction selon l'une quelconque des revendications 12 à 14,
**caractérisé en ce que** le dispositif de déviation comprend au moins un dispositif d'aspiration (26), dont la buse d'aspiration est de préférence orientée vers la bande marginale (18a).

16. Dispositif d'enduction selon l'une quelconque des revendications 12 à 15,
**caractérisé en ce que** la buse d'aspiration d'au moins un dispositif d'aspiration est orientée du côté (18e) de la bande de matériau (18) opposé à la direction de déviation (R) vers la région de transition (18d) entre la bande marginale (18a) et le reste de la bande de matériau (18).

17. Dispositif d'enduction selon l'une quelconque des revendications 1 à 4,
**caractérisé en ce que** le dispositif de déviation comprend un dispositif influençant l'humidité de la bande (28, 32), lequel humidifie et/ou sèche la bande de matériau (18) de manière ciblée dans des régions de la bande de matériau prédéterminées.

18. Dispositif d'enduction selon la revendication 17,
**caractérisé en ce que** le dispositif influençant l'humidité de la bande (28, 32) agit sur la région de transition (18d) entre la bande marginale (18a) et le reste de la bande de matériau (18c).

19. Dispositif d'enduction selon l'une quelconque des revendications 1 à 18,
**caractérisé en ce que** la position relative du dispositif de déviation (20 ; 22, 24, 26 ; 28, 32) par rapport à la bande de matériau (18) est réglable.
